# EUROPÄISCHE PATENTSCHRIFT

(11) **EP 2 353 453 B1**
(45) Veröffentlichungstag und Bekanntmachung des Hinweises auf die Patenterteilung: **01.02.2012**
(21) Anmeldenummer: 11000258.1
(22) Anmeldetag: 14.01.2011
(51) Int. Cl.: A47C 27/14

(54) **Geschäumter Matratzenboden**
Foamed mattress base
Fond de matelas en mousse

(30) Priorität: 27.01.2010 DE 202010001402 U
(43) Veröffentlichungstag der Anmeldung: 10.08.2011
(73) Patentinhaber: Breckle GmbH Matratzenfabrik, 37154 Northeim (DE)
(72) Erfinder: Breckle, Michael, 37154 Northeim (DE)
(74) Vertreter: Walther, Walther & Hinz GbR

(56) Entgegenhaltungen:
- DE-C- 882 294
- DE-U1- 20 011 927
- DE-U1- 20 021 867
- US-A- 3 047 282
- US-A- 3 066 928

## Beschreibung

Die Erfindung betrifft einen geschäumten Matratzenkörper mit auf der Oberseite des Matratzenkörpers angeordneter, sich über einen bestimmten Teil der Höhe des Matratzenkörpers erstreckender, in der Draufsicht wellenförmig konturierter Federelemente.

Geschäumte Matratzenkörper, insbesondere aus Polyurethanschaum sind aus dem Stand der Technik hinreichend bekannt. Bekannt ist z. B. aus der DE 10 2006 025 136 B4 eine Ausbildung eines Matratzenkörpers, bei dem der Matratzenkörper im Bereich der Liegefläche eine Aussparung aufweist, wobei in der Aussparung einzelne Federelemente in Form von Schaumstoffkörpern einsetzbar sind. Zweck der Anordnung derartiger Federelemente aus Polyurethanschaum ist die Bereitstellung von Zonen unterschiedlicher Härte über die Liegefläche bei gleichzeitiger Belüftung der Matratze zum Abführen von Feuchtigkeit. Um unterschiedliche Härtegrade zu realisieren, ist in diesem Zusammenhang bekannt, die einzelnen Schaumstoffkörper unterschiedlich hart zu gestalten. Dies ist überaus aufwendig, da die einzelnen Schaumstoffkörper gesondert hergestellt werden müssen, um quasi als Pakete in die Aussparung in den Matratzenkörper eingesetzt zu werden.

Bekannt ist in diesem Zusammenhang aus der DE 20 2007 007 099 U1 ein Matratzengrundkörper, der aus einem Schaumstoff gefertigt ist, und über die Liegefläche verteilt Bereiche unterschiedlicher Härtegrade aufweist. Der Matratzenkörper, der einstückig geschäumt ist, ist im Bereich der Liegefläche mit einem Abschnitt aus einer Vielzahl nebeneinander angeordneter Dome versehen, die untereinander durch Stege verbunden sind. Zur Erzielung von Bereichen unterschiedlicher Härte ist nun vorgesehen, dass der Raum zwischen den einzelnen Domen mehr oder weniger ausgefüllt wird. Hierbei wird von der Erkenntnis ausgegangen, dass dort, wo ein mehr an Schaumstoff vorgesehen ist, die Matratze härter ist, als dort, wo mehr Freiraum vorgesehen ist.

Darüber hinaus ist bekannt, bei einer solchen Matratze mit einer Vielzahl nebeneinander angeordneter Dome Zonen unterschiedlicher Härte dadurch bereitzustellen, dass die Dome selbst Ausnehmungen mit unterschiedlichem Durchmesser aufweisen.

Mit den Matratzen aus dem Stand der Technik ist zwar bereits eine relativ gesehen feine Abstimmung in den Härtegraden zwischen den einzelnen Zonen möglich, jedoch sind die Hohlräume, die schlussendlich ein Maß für die Qualität der Belüftung der Matratze darstellen, immer noch verhältnismäßig gering. An dieser Stelle sei darauf hingewiesen, dass es üblicherweise so ist, dass in Abhängigkeit von der Größe der Hohlräume die Matratze an den entsprechenden Stellen verhältnismäßig weich wird, an den Stellen, an denen ein mehr an Schaum vorhanden ist, die Matratze hart ist, entsprechend dem verminderten Luftvolumen dort allerdings auch eine schlechtere Belüftung erfolgt.

Aus der DE 882294 ist eine Schwammkautschukpolsterung bekannt, die eine konturierte Oberfläche aufweist, deren Verlauf wellenförmig ist. Ein in der Ebene wellenförmiger Verlauf ist darüber hinaus bei einem Komfort-Unterbett gemäß dem Gebrauchsmuster DE 200 11 927 U1 darstellt. Ein wellenförmiger Verlauf eines Matratzenkörpers ist auch in der US 3,066,928 A beschrieben.

Die DE 200 21 867 U1 zeigt eine unterschiedlich konturierte Matratze, die allerdings auch einen Bereich mit wellenförmigen Nuten aufweist.

Die US 3,047,282 zeigt wiederum einen wellenförmigen Verlauf der Polsterung.

Die der Erfindung zugrunde liegende Aufgabe besteht nunmehr darin, Zonen unterschiedlicher Härtegrate bei gleichzeitig guter Belüftung der Matratze bereitzustellen.

In diesem Zusammenhang ist erfindungsgemäß ein geschäumter Matratzenkörper vorgesehen, bei dem die Wellentäler der wellenförmig ausgebildeten Federelemente auf einer Seite mit Schaummaterial gefüllt sind. Wellenförmig konturierte oder auch sinusförmig ausgebildete Federelemente haben die Eigenschaft, dass sie innerhalb einer in dem Matratzenkörper durch den Rand der Matratze vorgegebenen Aussparung eine hohe Variabilität in der Oberflächenhärte einzelner Bereiche der Liegefläche ermöglichen. Dies ist im Wesentlichen dadurch bedingt, dass durch die wellenförmige oder sinusförmige Konturierung der Federelemente sich diese im Bereich ihrer Wellenberge bei Belastung aneinander abstützen, bei gleichzeitig im Bereich der Wellentäler bildender großer Abstände, was zu einer Erhöhung des spezifischen Luftvolumens in der Liegefläche des Matratzenkörpers führt. Das heißt, es werden konträr zueinanderstehende Ziele verwirklicht, nämlich zum einen Bereiche relativ hoher Härte bereitzustellen, die gleichzeitig eine optimale Belüftung des Matratzenkörpers in diesen Bereichen ermöglichen.

Um die Variabilität im Hinblick auf die Härte des Matratzenkörpers bereitzustellen, ist vorgesehen, dass die Wellentäler wellenförmig ausgebildeter Federelemente auf einer Seite mit Schaummaterial gefüllt sind. Zur Belüftung sind zwischen zwei benachbarten Federelementen, deren Wellentäler auf ihren einander zuweisenden Seiten mit Schaummaterial gefüllt sind, durch eine Nut getrennt, die zum einen der Belüftung dient, zum anderen aber auch die Möglichkeit eröffnet, in Abhängigkeit von der Breite der Nut auch hier unterschiedliche Härtegrade einzustellen. Auch die Nut entspricht hierbei in ihrer Höhe der der wellenförmigen Federelemente.

Nach einem weiteren Merkmal der Erfindung ist vorgesehen, dass die wellenförmigen Federelemente in Richtung auf die Unterseite des Matratzenkörpers sich erstreckende Ausnehmungen aufweisen, was bedeutet, dass ein Luftaustausch auch mit der Umgebung begünstigt wird, und zwar über den Boden des Matratzenkörpers. In diesem Zusammenhang ist ebenfalls vorgesehen, dass der Matratzenboden weitere Ausnehmungen aufweist, um auch die in den durch die Wellenberge und Wellentäler gebildeten Zwischenräume der wellenförmigen Federelemente die sich dort ansammelnde feuchte Luft nach außen durch die entsprechenden Ausnehmungen in dem Matratzenboden abzuführen oder zumindest die Abfuhr durch den Matratzenboden zu begünstigen. Hierbei ist jedoch nicht verkennen, dass der Austausch der Luft nicht nur über die Ausnehmungen in dem Matratzenboden erfolgt, sondern gleichfalls auch durch den Schaumstoff selbst, der offenporig ausgebildet ist.

Nach einer anderen Ausführungsform ist vorgesehen, dass die zueinander benachbarten wellenförmig ausgebildeten Federelemente in Längsrichtung zueinander verschoben sind, sodass die Scheitellinien zweier Wellenberge nicht unmittelbar einander gegenüberliegen. Durch das Maß der Verschiebung der wellenförmigen Federelemente ist ebenfalls nicht nur die Härte des Matratzenkörpers in diesem Bereich einstellbar, sondern vielmehr auch das freie Volumen in dem Matratzenkörper zur Belüftung des Matratzenkörpers.

Der Matratzenkörper besitzt eine Abdeckung in Form einer Schaumstoffplatte, was den Liegekomfort weiter erhöht.

Anhand der Zeichnung wird die Erfindung nachstehend beispielhaft näher erläutert, wobei die Zeichnung eine perspektivische Darstellung auf den Matratzenkörper mit der Abdeckung in Form einer Schaumstoffplatte zeigt.

Der insgesamt mit 1 bezeichnete Matratzenkörper umfasst einen umlaufenden Randbereich 2, wobei sich innerhalb des Randbereiches in der Liegefläche wellen- oder sinusförmige Federelemente 5 befinden. Die Federelemente 5 befinden sich auf dem Matratzenboden 6. Der Matratzenkörper ist einteilig geschäumt. Die Federelemente verlaufen quer zur Längsachse des Matratzenkörpers.

Die Federelemente 5 sind derart zueinander angeordnet, dass die Täler zweier benachbarter Federelemente unmittelbar benachbart zueinander liegen, d. h., die Scheitellinien liegen unmittelbar benachbart zueinander. Denkbar ist allerdings auch eine Ausführungsform, bei dem die Wellenberge und Wellentäler zweier unmittelbar benachbart zueinander liegender Federelemente in Längsrichtung versetzt zueinander auf dem Matratzenboden angeordnet sind. Wie bereits an anderer Stelle erläutert, ermöglicht die versetzte Anordnung der Federelemente eine Erweiterung des Variationsbereichs hinsichtlich der Härte des Matratzenkörpers bzw. auch der damit verbundenen Eindringtiefe.

Erkennbar sind die Federelemente nicht alle gleich ausgebildet. So sind Federelemente 5 erkennbar, bei dem die Täler 5b mit Schaumstoff ausgefüllt sind. Zwischen zwei derart ausgebildeten Federelementen, also den Federelementen 5, bei denen die Täler mit Schaumstoff ausgefüllt sind, besteht nach einer weiteren Variante ein Schlitz 8 oder eine Nut zwischen den aufgefüllten Bereichen, wobei sich die Nut über die gesamte Länge des Federelementes erstreckt, und auch über die Höhe des Federelementes, d. h. auch bis zum Boden 6 des Matratzenkörpers reicht. An dieser Stelle sei darauf hingewiesen, wie sich dies auch aus dem Beispiel ergibt, dass die wellenförmigen Federelemente nicht nur im Bereich der Wellentäler mit Schaumstoff ausgefüllt sein können, sondern wie sich dies anhand des Federelements 7 ergibt, auch darüber hinaus eine Auffüllung mit Schaumstoffmaterial über den Wellenkamm hinaus möglich ist. Auch hier besteht zwischen zwei benachbarten Federelementen ein Schlitz oder Nut 8.

Erkennbar ist ebenfalls, dass die Federelemente auf ihrer Oberseite Ausnehmungen 10 aufweisen, die der Belüftung des Matratzenkörpers dienen. Die Ausnehmungen 10 können hierbei eine beliebige Länge aufweisen, und im Extremfall auch bis auf die Unterseite des Matratzenbodens 6 reichen.

Die Ausnehmungen 10 sorgen allerdings nicht nur für eine Feuchtigkeitsabfuhr als zusätzliche Belüftungsmaßnahme, sondern darüber hinaus ist nicht zu verkennen, dass über die Ausnehmung 10 auch der Grad der Härte und somit der Grad der Eindringtiefe in die Matratze einstellbar ist.

Der Matratzenboden 6 weist im Übrigen ebenfalls Ausnehmungen 11 auf, die der Belüftung der Zwischenräume zwischen den Federelementen dienen.

In diesem Zusammenhang sei generell noch einmal darauf hingewiesen, dass der Härtegrad einer Matratze und damit die Eindringtiefe eines auf der Matratze liegenden Körpers vom Grundsatz her immer auch bestimmt ist durch das Schaumvolumen an den entsprechenden Stellen, wobei ein großes Schaumvolumen eine höhere Härte bewirkt, als bei einem Schaumstoffkörper, der eine Vielzahl von Ausnehmungen aufweist. Ein solcher Schaumstoffkörper mit einer Vielzahl von Ausnehmungen weist eine geringere Härte auf, und ermöglicht somit bei gleichem Gewicht des aufliegenden Körpers eine höhere Eindringtiefe.

Der Matratzenkörper verfügt über eine Abdeckung 15, die auf den Matratzenkörper aufgelegt wird und zusammen mit dem Matratzenkörper schlussendlich die fertige Matratze bildet, die dann lediglich noch mit einer Stoffhülle versehen wird.

## Patentansprüche

1. Geschäumter Matratzenkörper (1) mit auf der Oberseite des Matratzenkörpers (1) angeordneter, sich über einen bestimmten Teil der Höhe des Matratzenkörpers (1) erstreckender, in der Draufsicht wellenförmig konturierter Federelemente (5, 7),
**dadurch gekennzeichnet,**
**dass** die Wellentäler (5b) der wellenförmig ausgebildeten Federelemente (5) auf einer Seite mit Schaummaterial gefüllt sind.

2. Geschäumter Matratzenkörper (1) nach Anspruch 1,
**dadurch gekennzeichnet,**
**dass** zueinander benachbarte wellenförmig ausgebildete Federelemente (5) im Bereich ihrer benachbarten Wellentäler (5b)den geringsten bis gar keinen Abstand zueinander aufweisen.

3. Geschäumter Matratzenkörper (1) nach einem der voranstehenden Ansprüche,
**dadurch gekennzeichnet,**
**dass** zwei benachbarte Federelemente (5, 7), deren Wellentäler (5b) auf ihren einander zuweisenden Seiten mit Schaumstoffmaterial gefüllt sind, durch eine Nut (8) getrennt sind.

4. Geschäumter Matratzenkörper (1) nach Anspruch 3,
**dadurch gekennzeichnet,**
**dass** die Nut (8) in ihrer Höhe der Höhe der wellenförmigen Federelemente (5) entspricht.

5. Geschäumter Matratzenkörper (1) nach einem der voranstehenden Ansprüche,
**dadurch gekennzeichnet,**
**dass** die wellenförmigen Federelemente (5, 7) in Richtung auf die Unterseite des Matratzenkörpers (1) sich erstreckende Ausnehmungen (10) aufweisen.

6. Geschäumter Matratzenkörper (1) nach einem der voranstehenden Ansprüche,
**dadurch gekennzeichnet,**
**dass** der Matratzenboden (6) Ausnehmungen (11) aufweist.

7. Geschäumter Matratzenkörper (1) nach einem der voranstehenden Ansprüche,
**dadurch gekennzeichnet,**
**dass** zueinander benachbarte wellenförmig ausgebildete Federelemente (5, 7) in Längsrichtung zueinander verschoben sind, sodass die Scheitellinien zweier Wellenberge nicht unmittelbar einander gegenüberliegen.

8. Geschäumter Matratzenkörper (1) nach einem der voranstehenden Ansprüche,
**dadurch gekennzeichnet,**
**dass** der Matratzenkörper (5) eine Abdeckung (15) in Form einer Schaumstoffplatte aufweist.

9. Geschäumter Matratzenkörper (1) nach einem der voranstehenden Ansprüche,
**dadurch gekennzeichnet,**
**dass** der Matratzenkörper (5) einen umlaufenden Rand (2) aufweist, wobei der Matratzenkörper (1) innerhalb des Randes (2) die wellenförmig ausgebildeten Federelemente (5) quer zur Längsachse des Matratzenkörpers (1) verlaufend aufweist.

## Claims

1. A foamed mattress base (1) with spring elements (5, 7) located on the upper surface of the mattress base (1) and extending over a certain part of the height of the mattress base (1) and contoured undulating in plan view,
**characterized in**
**that** the wave troughs or valleys (5b) of the undulating spring elements (5) are filled with foam material on one side.

2. A foamed mattress base (1) according to claim 1,
**characterized in**
**that** undulating spring elements (5) adjacent to each other in the area of their adjacent wave troughs or valleys (5b) have the least distance to each other or no distance at all.

3. A foamed mattress base (1) according to any one of the preceding claims,
**characterized in**
**that** two adjacent spring elements (5, 7), the wave troughs or valleys (5b) of which are filled with foam material on their sides facing towards each other, are separated by a groove (8).

4. A foamed mattress base (1) according to claim 3,
**characterized in**
**that** the groove (8) in its height corresponds to the height of the undulating spring elements (5).

5. A foamed mattress base (1) according to any one of the preceding claims,
**characterized in**
**that** the undulating spring elements (5, 7) comprise recesses (10) extending towards the underside of the mattress base (1).

6. A foamed mattress base (1) according to any one of the preceding claims,
**characterized in**
**that** the mattress bottom (6) comprises recesses (11).

7. A foamed mattress base (1) according to any one of the preceding claims,
**characterized in**
**that** undulating spring elements (5, 7) adjacent to each other are displaced towards each other in longitudinal direction so that the apex lines of two wave crests or peaks are not directly opposite to each other.

8. A foamed mattress base (1) according to any one of the preceding claims,
**characterized in**
**that** the mattress base (5) comprises a cover (15) in the form of a foam sheet.

9. A foamed mattress base (1) according to any one of the preceding claims,
**characterized in**
**that** the mattress base (5) comprises a circumferential border area (2) with the mattress base (1) within the border (2) comprising the undulating spring elements (5) extending transversely to the longitudinal axis of the mattress base (1).

## Revendications

1. Corps de matelas en mousse (1) comportant des éléments élastiques (5, 7) disposés sur la face supérieure dudit corps de matelas (1), s'étendant sur une certaine partie de la hauteur du corps de matelas (1) et possédant un contour ondulé en vue de dessus,
**caractérisé en ce que**
les creux d'onde (5b) des éléments élastiques (5) de configuration ondulée sont comblés de mousse sur un côté.

2. Corps de matelas en mousse (1) selon la revendication 1,
**caractérisé en ce que**
les éléments élastiques (5) de configuration ondulée mutuellement adjacents ont le plus petit espacement ou même n'ont aucun espacement dans la région de leurs creux d'onde (5b) adjacents.

3. Corps de matelas en mousse (1) selon l'une des revendications précédentes,
**caractérisé en ce que**
deux éléments élastiques adjacents (5, 7) dont les creux d'onde (5b) sont comblés de mousse sur leurs côtés en regard sont séparés par une rainure (8).

4. Corps de matelas en mousse (1) selon la revendication 3,
**caractérisé en ce que**
la hauteur de la rainure (8) correspond à la hauteur des éléments élastiques ondulés (5).

5. Corps de matelas en mousse (1) selon l'une des revendications précédentes,
**caractérisé en ce que**
les éléments élastiques ondulés (5, 7) comportent des évidements (10) qui s'étendent en direction de la face inférieure du corps de matelas (1).

6. Corps de matelas en mousse (1) selon l'une des revendications précédentes,
**caractérisé en ce que**
le fond (6) du matelas comporte des évidements (11).

7. Corps de matelas en mousse (1) selon une des revendications précédentes,
**caractérisé en ce que,**
des éléments élastiques (5, 7) de configuration ondulée mutuellement adjacents sont décalés l'un par rapport à l'autre dans la direction longitudinale, de sorte que les lignes de crête des sommets d'onde ne sont pas directement en regard l'une de l'autre.

8. Corps de matelas en mousse (1) selon l'une des revendications précédentes,
**caractérisé en ce que**
le corps de matelas (5) comporte un recouvrement (15) ayant la forme d'une plaque de mousse.

9. Corps de matelas en mousse (1) selon l'une des revendications précédentes,
**caractérisé en ce que**
le corps de matelas (5) comporte un bord périphérique (2), ledit corps de matelas (1) comportant à l'intérieur du bord (2) des éléments élastiques (5) de configuration ondulée qui s'étendent transversalement à l'axe longitudinal du corps de matelas (1).
